# EUROPÄISCHE PATENTSCHRIFT

(11) **EP 0 395 911 B1**
(45) Veröffentlichungstag und Bekanntmachung des Hinweises auf die Patenterteilung: **07.12.1994**
(21) Anmeldenummer: 90106638.1
(22) Anmeldetag: 06.04.1990
(51) Int. Cl.: B41F 7/26

(54) **Dichtungsanordnung an einer Offset-Druckmaschine**
Sealing assembly for an offset printing machine
Dispositif d'étanchéité pour une imprimante offset

(30) Priorität: 03.05.1989 DE 3914647
(43) Veröffentlichungstag der Anmeldung: 07.11.1990
(73) Patentinhaber: Heidelberger Druckmaschinen Aktiengesellschaft, D-69019 Heidelberg (DE)
(72) Erfinder: Greive, Martin, D-6906 Leimen (DE)
(74) Vertreter: Stoltenberg, Heinz-Herbert Baldo

(56) Entgegenhaltungen:
- DE-A- 2 206 498
- DE-C- 537 165

## Beschreibung

Die Erfindung betrifft eine Dichtungsanordnung für je ein Ende eines Walzenpaares eines Feuchtwerks einer Offsetdruckmaschine, wobei das Walzenpaar aus einer betreibsmäßig rotierenden ersten Walze in Form einer Feuchtmittelauftragwalze und einer hierzu parallelen betriebsmäßig rotierenden und in einer Kontaktzone an die erste Walze angestellten zweiten Walze in Form einer Dosierwalze gebildet ist, die Drehrichtungen der beiden Walzen in der Kontaktzone abwärts gerichtete Vektoren der Umfangsgeschwindigkeiten der beiden Walzen ergeben, ein Reservoir für einen Feuchtmittelvorrat vorgesehen ist in Form einer aus einem oberhalb der Kontaktzone gelegenen Zwickel zwischen den beiden Walzen gebildeten Rinne, deren jeweilige Enden mittels einer jeweiligen Dichtungsanordnung abgeschlossen sind, eine jeweilige Dichtungsanordnung ein Dichtelement und eine dieses aufnehmende Halterung aufweist, das jeweilige Dichtelement eine ebene erste Dichtfläche besitzt und mit dieser betriebsmäßig an einem von der Kontaktzone ausgehenden Bereich einer jeweiligen Stirnfläche der ersten Walze anliegt, mittels einer ersten Stirnfläche eines jeweiligen Dichtelements eine an die erste Dichtfläche anschließende zu dieser senkrechte und sich an den Querschnitt der zweiten Walze anschmiegende gekrümmte zweite Dichtfläche gebildet ist, welche betriebsmäßig an einem jeweiligen die Kontaktzone umgebenden Endabschnitt der Mantelfläche der zweiten Walze anliegt, das jeweilige Dichtelement mittels der jeweiligen Halterung unter der Wirkung einer Federeinrichtung betriebsmäßig gegen die jeweilige Stirnfläche der ersten Walze gedrückt ist, das Walzenpaar sich zwischen einem Paar einander gegenüberstehender das Walzenpaar lagernder Lagerplatten erstreckt, die jeweilige Halterung mittels einer Schwenkverbindung mit einer zu einer Rotationsachse des Walzenpaares parallelen Schwenkachse an einer Lagerplatte angelenkt ist, und die gekrümmte zweite Dichtfläche des jeweiligen Dichtelements in einer Arbeitslage der jeweiligen Halterung mittels eines eine Drehung des Dichtelements in Drehrichtung der zweiten Walze verhindernden Haltevorsprungs der jeweiligen Halterung in einer eine Dichtkraft auf den jeweiligen Mantelabschnitt der zweiten Walze ausübenden Dichtstellung gehalten ist.

Aus der DE-OS 22 06 498 ist es bekannt, einen Feuchtmittelvorrat in der Rinne zwischen einer Dosierwalze und einer Auftragwalze zu stauen. Bezüglich der Dichtungsanordnung dieser bekannten Vorrichtung ist auf beiden Stirnseiten der Dosierwalze und der Auftragwalze ein Dichtelement angebracht, das aus federndem Dichtungsmaterial besteht. Das Dichtelement besteht des weiteren noch aus einer Stauplatte, in der das federnde Dichtungsmaterial aufgenommen ist. Die Stauplatte ist in einer nach oben offenen Führung gehalten und kann zum Zwecke des Auswechselns in dieser Richtung herausgezogen werden. Die Lagesicherung ist durch Rastvorsprünge verwirklicht, die in korrespondierende Rastvertiefungen der Stauplatte einschnappen.

Durch die EP 0 047 350 B1 ist bezüglich eines Feuchtwerkes eine Dichtungsanordnung mit den eingangs wiedergegebenen Merkmalen bekannt geworden. Das in der Halterung aufgenommene Dichtelement ist bei dieser bekannten Dichtungsanordnung sowohl axial als auch radial durch Federbelastung vorgespannt. Die Abdichtung erfolgt also in zwei Richtungen, d. h. bezüglich der einen Richtung an der Stirnseite der Auftragwalze und bezüglich der anderen Richtung an der Mantelfläche der Dosierwalze. Die Ausgestaltung dieser bekannten Dichtungsanordnung ist insbesondere im Hinblick auf ein notwendiges Auswechseln des als Verschleißteil ausgebildeten Dichtelementes wenig zufriedenstellend. Ein oberer Randbereich des Dichtelementes wird bei dieser bekannten Dichtungsanordnung von einer Abstützfeder beaufschlagt, die sich an einer Abwinklung, die den oberen Randbereich des Dichtelementes überfängt, abstützt. Dies beeinträchtigt die Zugänglichkeit und erschwert die Austauscharbeit, die sich als zeitraubend erweist.

Ausgehend vom zuletzt beschriebenen Stand der Technik besteht die Aufgabe der Erfindung darin, eine gattungsgemäße Dichtungsanordnung so auszugestalten, daß ein bedienungsfreundliches Auswechseln des Dichtelementes möglich ist.

Diese Aufgabe ist durch die im Anspruch 1 angegebenen Merkmale gelöst.

Die Unteransprüche geben vorteilhafte Weiterbildungen des Gegenstandes der Erfindung an.

Erfindungsgemäß läßt die Halterung einen Schwenkweg für das Dichtelement aus einer Dichtstellung in eine Entnahme-Bereitschaftsstellung frei. Das Dichtelement kann durch ein Drehen um die zweite Walze in die Entnahme-Bereitschaftsstellung geschwenkt werden. Zufolge dieser Ausgestaltung läßt sich die Montage und auch ein späteres Auswechseln des Dichtelementes äußerst einfach durchführen. Notwendige Haltevorsprünge sind nicht in einem Bereich ausgebildet, den das Dichtelement bei einem Schwenken um die zweite Walze überstreicht. Um ein Schwenken des Dichtelementes in die Entnahme-Bereitschaftsstellung einfach durchführen zu können, ist bevorzugt vorgesehen, daß das Dichtelement einen frei zugänglichen Fortsatz aufweist.

Bei einer erfindungsgemäßen Dichtungsanordnung werden nicht nur besondere Führungen für das Dichtelement verzichtbar, es ergibt sich vielmehr als weiterer Vorteil eine selbsttätige Nachstellung des Dichtelements bei zunehmendem Verschleiß der gekrümmten zweiten Dichtfläche des Dichtelements.

Zur Anstellung der gekrümmten zweiten Dichtfläche eines jeweiligen Dichtelements an einen jeweiligen Endabschnitt der Mantelfläche der zweiten Walze macht sich die Erfindung die Reibkraft zwischen der ebenen ersten Dichtfläche des Dichtelements und der mit dieser Dichtfläche zusammenarbeitenden Stirnfläche der ersten Walze zunutze. Dabei wird die zweite Walze gewissermaßen als "Drehzapfen" genutzt. Die Reibkraft hält den Haltevorsprung stets in einer Arbeitslage, in welcher das Dichtelement gegen die zweite Walze angestellt ist.

Infolge der gegenseitigen Anstellung der beiden Walzen werden sich an der im allgemeinen mit elastischer Oberfläche ausgebildeten Feuchtmittel auftragwalze elastische Verformungen einstellen. Nach einem Stillsetzen der beiden Walzen treten aufgrunddessen Rückstellkräfte auf, die das Bestreben haben, insbesondere die Feuchtmittel auftragwalze "zurückzudrehen". In diesem Falle kann das Dichtelement infolge einer an deren erster Dichtfläche wirkenden Reibkraft seine Dichtstellung bezüglich der Dosierwalze verlassen.

Zur Vermeidung dessen ist in Weiterbildung der Erfindung vorgesehen, daß am Dichtelement ein ein Verschwenken desselben entgegen der Drehrichtung der zweiten Walze sperrendes Sicherungsteil anliegt, welches unter der Wirkung einer Federkraft in einer jeweiligen einer Dichtstellung des Dichtelements entsprechenden Sperrstellung gehalten und unter überwindung der Federkraft manuell in eine Entsperrstellung verschiebbar ist.

Das Sicherungsteil ist weiterhin beweglich angeordnet und folgt somit einem verschleißbedingten Wandern des Dichtelements. Weiterhin ist vorgesehen, daß am Sicherungsteil ein Keil ausgebildet ist und der Keil mittels einer Federanordnung derart in Anlage mit einer der gekrümmten zweiten Dichtfläche gegenüberliegenden zweiten Stirnfläche des Dichtelements einerseits und einem bezüglich des Feuchtwerks ortsfesten Nocken andererseits in der Sperrstellung gehalten ist, daß ein am Keil gebildeter Keilwinkel in Drehrichtung der zweiten Walze öffnet.

Die keilförmige Ausbildung ermöglicht in einfacher Weise die erwähnte bewegliche Anordnung des Sicherungsteils. Dadurch, daß eine Keilfläche des Keils mit einem ortsfesten Nocken zusammenwirkt, kann sich das Sicherungsteil auch bei einer verschleißbedingten Drehbewegung selbsttätig nachstellen. Es versteht sich, daß der Nocken hierzu einen gerundeten mit einer Keilfläche zusammenwirkenden Umfangsbereich aufweist.

Vorteilhafterweise ist hierzu weiterhin vorgesehen, daß das Sicherungsteil mittels eines in eine Nut desselben eingreifenden Schenkels einer an einer Lagerplatte abgestützten Federanordnung in einer Sperrstellung gehalten ist.

Die vorgesehene Federanordnung sichert auch bei einem verschleißbedingten Wandern des Dichtelements stets die formschlüssige Anlage des Sicherungsteils am Dichtelement. Die im Sicherungsteil ausgebildete Nut erleichtert das Herstellen einer Wirkverbindung der Federanordnung mit dem Sicherungsteil bei dessen Einsetzen in das Feuchtwerk. Ein auf das Sicherungsteil wirkender Federschenkel kann gleichsam mittels der Nut eingefangen werden.

Zur beweglichen Anordnung des Sicherungsteils ist weiterhin vorgesehen, daß das Sicherungsteil entlang eines darin ausgebildeten Führungsschlitzes aus einer Sperrstellung in eine Entsperrstellung und umgekehrt verschiebbar an einer Lagerplatte angelenkt ist.

Eine vorteilhafte Ausgestaltung ergibt sich mit Blick auf die bewegliche Anordnung des Sicherungsteils in Verbindung mit dem daran vorgesehenen Keil dadurch, daß eine zumindest in einer Sperrstellung des Sicherungsteils am Nocken anliegende Keilfläche des Keils eine Längsseite eines im Sicherungsteil ausgebildeten vom Nocken durchgriffenen Führungsschlitzes darstellt, mittels dessen das Sicherungsteil aus einer Sperrstellung in eine Entsperrstellung und umgekehrt verschiebbar an einer Lagerplatte angelenkt ist.

Eine besonders einfache Herstellung und eine hinsichtlich der Handhabung vorteilhafte Form des Sicherungsteils ergibt sich mit einer Ausführungsform, bei welcher eine erste Keilfläche und eine dieser gegenüberliegende zweite Keilfläche mittels jeweiliger Berandungsflächen eines plattenförmigen Sicherungsteils gebildet sind, das plattenförmige Sicherungsteil zwischen einer Lagerplatte und einer dieser gegenüberstehenden Stirnfläche der ersten Walze angeordnet ist und ein in einer Richtung, in welcher sich der Keil verjüngt, gelegenes Ende des plattenförmigen Sicherungsteils zumindest in einer Sperrstellung des Sicherungsteils die Lagerplatte überragt und einen in einer Längsrichtung des Walzenpaares weisenden Vorsprung aufweist, mittels dessen das Sicherungsteil an der Lagerplatte abstützbar ist.

Das Dichtelement wird zum Schwenken um den vorgesehenen Schwenkweg und zur Entnahme aus dem Feuchtwerk freigegeben durch ein manuelles Verschieben des Sicherungsteils entgegen der Wirkung der Federanordnung und entlang des Führungsschlitzes. Hierbei entsteht aufgrund der keilförmigen Ausbildung des Sicherungsteils ein Spalt zwischen diesem und dem in Dichtstellung befindlichen Dichtelement. Dieser Spalt ermöglicht sodann ein Verschwenken des Dichtelements in seine Entnahme-Bereitschaftsstellung. Bei entnommenem Dichtelement und sich wiederum selbst überlassenem Sicherungsteil wird dieses mittels des daran ausgebildeten Vorsprungs an der benachbarten Lagerplatte abgefangen, so daß das Sicherungsteil nicht in einen für seinen Einbau vorgesehenen Spalt zwischen dieser Lagerplatte und den Stirnseiten der beiden Walzen hineinfällt und dem weiteren Zugriff entzogen ist.

Bevorzugt überragt der Vorsprung eine jeweilige Plattenoberfläche des plattenförmig ausgebildeten Sicherungsteils. Dies hat zunächst insbesondere fertigungstechnische Vorteile. Dasselbe Sicherungsteil kann bei solcher Ausgestaltung an beiden Walzenenden eingebaut werden. Darüber hinaus besitzt der einseitige, insbesondere aber auch der beidseitige Vorsprung auch Handhabungsvorteile hinsichtlich einer Betätigung des Sicherungsteiles.

Auch bezüglich der Anordnung der Halterung selbst ist auf eine möglichst einfache und möglichst vollkommen werkzeugfreie Handhabbarkeit abgestellt. Im einzelnen ist dies dadurch erreicht, daß die Halterung ausschwenkbar an einer Lagerplatte des Feuchtwerks gelagert ist. Die Halterung wird dadurch optimal zugänglich. Es erweist sich als günstig, daß die Halterung schwenkbar um eine zu den Rotationsachsen der beiden Walzen parallele Schwenkachse gelagert ist, welche mit einem in einer Lagerplatte befestigten Stift gebildet ist. Das Ausschwenken geschieht daher in dem engen Spalt zwischen den Stirnflächen des Walzenpaares einerseits und einer Lagerplatte andererseits behinderungsfrei. Optimiert ist diese Ausgestaltung dadurch, daß an der Halterung zum Zusammenwirken mit dem Stift ein Lagerhaken ausgebildet ist. Die Entnahme der Halterung beschränkt sich so auf ein einfaches Aushängen derselben. Der Stift überragt eine Führungsfläche der Dichtungshalterung, an welcher das Dichtelement mit einer der ersten Dichtfläche gegenüberliegenden Gleitfläche anliegt. Dies führt, unter Schaffung einer Art Doppelfunktion des Stiftes, zu einem Begrenzungsanschlag für das Dichtelement, welches so an höchster Stelle gefaßt werden kann. Ein bevorzugtes Merkmal besteht noch darin, daß das Dichtelement oberhalb der Rinne auf seiner der Rinne zugewandten Seite eine Verdickung aufweisen kann. Diese Verdickung erstreckt sich bevorzugt im wesentlichen radial bezüglich der Dosierwalze über das Dichtelement hinweg bis an dessen einem manuellen Zugriff zugängliches Ende. Diese Verdickung kann - alleine oder auch in Kombination mit dem weiter oben erwähnten Fortsatz - zur handhabungsmäßig leichten Entnahme des Dichtelementes beitragen. Darüber hinaus kann ein Dichtelement aufgrund einer einseitig ausgebildeten Verdickung hinsichtlich der Seite, an der es in dem Feuchtwerk einzubauen ist, individualisiert sein. Bevorzugt ist diese Verdickung bis auf die zweite Dichtfläche durchgezogen. Hierdurch ist ein weiterer kombinativer Effekt erzielt, da in dem oberhalb der Rinne gelegenen Bereich des Dichtelementes in der Regel auch der größte Verschleißangriff auftritt.

Nachstehend ist die Erfindung des weiteren anhand der beigefügten Zeichnungen, die jedoch lediglich Ausführungsbeispiele darstellen, näher erläutert.

Hierin zeigt:
- Fig. 1: im Vertikal-Querschnitt einen Endbereich des Feuchtwerks,
- Fig. 2: eine Draufsicht auf den Gegenstand gemäß Fig. 1,
- Fig. 3: eine Schnittdarstellung durch den Gegenstand gemäß Fig. 1, geschnitten entlang der Linie III-III,
- Fig. 4: eine Darstellung gemäß Fig. 1, mit heruntergedrücktem Sicherungsteil,
- Fig. 5: eine Darstellung gemäß Fig. 4, nach einem Drehen des Dichtelementes in eine Entnahme-Bereitschaftsstellung, und
- Fig. 6: eine perspektivische Darstellung der mit dem Dichtelement bestückten Dichtungshalterung, in Zusammenwirkung mit dem Sicherungsteil, mit in strichpunktierten Linien angedeutetem Walzenpaar.

Dargestellt und beschrieben ist - insbesondere mit Bezug auf die Fig. 1 und 6 - ein Feuchtwerk F, das als erste Walze eines Walzenpaares eine Auftragswalze 7 und als zweite Walze eines Walzenpaares eine Dozierwalze 6 aufweist. Die Dosierwalze 6 und die Auftragwalze 7 stehen in einer Kontaktzone 11 in gegenseitigem Kontakt. Sie bilden mit ihrem oberen Zwickel eine Rinne 5, in der ein Feuchtmittelvorrat 4 aufgenommen ist. Im einzelnen sind die Dosierwalze 6 und die Auftragwalze 7 derart angeordnet und angetrieben, daß in der Kontaktzone 11 die Vektoren der jeweiligen Umfangsgeschwindigkeiten nach unten gerichtet sind.

Das Feuchtwerk F weist des weiteren eine Dichtungsanordnung 1 auf , die aus einem eigentlichen Dichtelement 2 und einer dieses aufnehmenden Halterung 3 besteht.

Je ein Ende des Walzenpaares ist in einer von sich gegenüberstehenden Lagerplatten 8 gelagert, von denen nur eine dargestellt ist. Die Dosierwalze 6 weist einen etwas kleineren Durchmesser auf als die Auftragswalze 7. Die Rotationsachsen 9 und 10 der Dosierwalze 6 und der Auftragwalze 7 liegen etwa höhengleich. Aufgrund der relativ starren Ausführung der Dosierwalze 6 und der elastischeren Ausführung der Auftragwalze 7 formt sich die Auftragwalze 7 in der Kontraktzone 11 leicht konkav.

Die Drehrichtungen der Dosierwalze 6 und der Auftragwalze 7 im Betriebszustand zeigen die Pfeile 12 und 13 an. Die Mantelflächen der Dosierwalze 6 und der Auftragwalze 7 drehen also über die Kontaktzone 11 nach unten weg.

Das Dichtelement 2 besitzt eine ebene erste Dichtfläche 36 (siehe Fig. 3 und Fig. 6), welche betriebsmäßig an einem von der Kontaktzone 11 ausgehenden Bereich einer Stirnfläche der Auftragwalze 7 anliegt, sowie eine gekrümmte zweite Dichtfläche 17. Diese ist gebildet von einer ersten Stirnseite eines jeweiligen Dichtelements 2, schließt sich an die erste Dichtfäche 36 an, steht auf dieser senkrecht und ist an den Querschnitt der Dosierwalze 6 angeschmiegt. Diese gekrümmte zweite Dichtfläche liegt betriebsmäßig an einem jeweiligen die Kontaktzone 11 umgebenden Endabschnitt der Mantelfläche der Dosierwalze 6 an. Zur Vermeidung eines Wasserringes auf der Auftragwalze 7 schließen sich die erste und die zweite Dichtfläche (36 und 17) scharfkantig aneinander an.

Im Bereich der Anlage des Dichtelementes 2 an der Dosierwalze 6 weist diese einen Metallring 14 mit gehärteter Oberfläche auf (Fig.2). Auf diesen Metallring 14 gelangtes Feuchtmittel wird mittels einer Schräge 2' am oberen Ende des Dichtelementes 2 in die Rinne 5 geleitet, um nicht unkontrolliert weggeschleudert zu werden.

Das Dichtelement 2 besteht beispielsweise aus PTFE. Dieser Werkstoff ist sowohl hinsichtlich des Verschleißes als auch hinsichtlich seiner geringen Neigung Schmutz anzusetzen vorteilhaft.

Eine Niveauregulierung des Feuchtmittelvorrates 4 in der Rinne 5 ist mit an sich bekannten Maßnahmen durchführbar. Entsprechende Maßnahmen können beispielsweise dem eingangs genannten Stand der Technik entnommen werden.

Das Dichtelement 2 läßt sich bedienungsfreundlich auswechseln, da die Halterung 3 einen Schwenkweg x für das Dichtelement 2 in eine Entnahme-Bereitschaftsstellung freiläßt (vgl. Fig. 5), in welche das Dichtelement 2 durch Schwenken desselben um die Achse 9 der Dosierwalze 6 bringbar ist. Das Dichtelement 2 stützt sich auf dem Metallring 14 der Dosierwalze 6 formschlüssig ab. Während der Schwenkung gelangt das Dichtelement 2 aus der Dichtstellung (Fig. 1) in die Entnahme-Bereitschaftsstellung (Fig. 5). Zur erleichterten Handhabung weist das Dichtelement 2 im Bereich seiner in Dichtstellung nach oben weisenden Stirnfläche 2'' (Fig. 2) einen Fortsatz 15 auf. Dieser Fortsatz 15 weist an seinem Rücken eine Finger-Einlegekehle 16 aus.

Die am Metallring 14 anliegende zweite Dichtfläche 17 des Dichtelementes 2 besitzt eine Länge, die einen dem Winkel von 180° des Umfangs des Metallringes 14 entsprechende Länge nicht übertrifft. Beim Ausführungsbeispiel erstreckt sich diese zweite Dichtfläche 17 über einen Winkel Alpha von etwa 90° , wobei die Kontaktzone 11 etwa im unteren Drittel des 90° - Winkelbereiches liegt. Das untere Ende des Dichtelementes 2 reicht genügend weit über die Kontaktzone 11 nach unten hinaus, bei dem Ausführungsbeispiel um ca. 30°.

An der Halterung 3 ist ein Haltevorsprung 19 ausgebildet.

Das Dichtelement 2 weist eine der gekrümmten zweiten Dichtfläche 17 gegenüberliegende zweite Stirnfläche 2''' auf, die mit einem Sicherungsteil 20 zusammenwirkt. Das im wesentlichen keilförmig gestaltete Sicherungsteil 20 ist durch eine Federanordnung 21 nach oben vorgespannt. Diese wirkt auf eine untere Stirnfläche 20' des Sicherungsteils 20. Die Stirnfläche 20' weist überdies eine Nut 38 auf, in welche ein Schenkel 21' der an einer Lagerplatte 8 abgestützten und als Schenkelfeder ausgebildeten Federanordnung 21 eingreift.

Im dargestellten Beispiel verläuft die zweite Stirnfläche 2''' des Dichtungselements 2 unter einem Abstand parallel zu einer Tangente an die Dosierwalze 6 bzw. an die zweite Dichtfläche 17 des Dichtelementes 2, derart, daß eine senkrechte, die Stirnfläche 2''' mittig schneidende Linie, durch einen Punkt P auf dem Umfang der Dosierwalze 6 geht, wie er in der Fig. 1 eingezeichnet ist. Der Punkt P liegt auch auf einer radialen durch die Achse 9 der Dosierwalze 6 gehenden Linie, die mit der Horizontalen einen Winkel von etwa 25° einschließt.

Das Sicherungsteil 20 weist einen Keil K auf. Eine erste Keilfläche K' des Keils K wirkt mit der zweiten Stirnfläche 2''' des Dichtelementes 2 zusammen, während eine zweite Keilfläche K'' mit einem Nocken 22 zusammenwirkt. Der Nocken 22 ist fest in der Lagerplatte 8 des Feuchtwerkes F angeordnet und wird im wiedergegebenen Beispiel von einem Bolzen dargestellt (vgl. hierzu auch Fig. 2).

Die zweite Keilfläche K'' bildet gleichzeitig eine Längsseite eines im Sicherungsteil 20 ausgebildeten Führungsschlitzes 23, in welchen der Nocken 22 einfährt, wenn das Sicherungsteil 20 in eine Entsperrstellung gedrückt wird. Zur Bildung dieses Führungsschlitzes 23 setzt sich der Keil K in einen Abschnitt 24 fort, welcher der zweiten Keilfläche K'' gegenüberliegt.

In dem in Einbaulage unteren Bereich des Keils K geht die zweite Keilfläche K'' in eine Aufnahme 25 über, an welcher der Nocken 22 bei entferntem Dichtelement 2 unter der Wirkung der bereits erläuterten Federanordnung 21 zur Anlage kommt. Durch eine öffnung 26 kann bei entsprechender Handhabung das Sicherungsteil 20 von dem Nocken 22 gezogen werden. Gemäß Fig. 2 weist der Nocken 22 an seinem der Auftragwalze 7 zugewandten Ende einen Bund 27 auf, der das Sicherungsteil 20 bereichsweise übergreift. Das Sicherungsteil 20 ist durch diesen Bund 27 an einer Bewegung in Längsrichtung des Walzenpaares 6, 7 gehindert.

An seinem in Einbaulage oberen Ende besitzt das Sicherungsteil 20 einen Vorsprung 28, der senkrecht zur Erstreckungsebene des Sicherungsteils 20 vorsteht. Dieser Vorsprung 28 ist beidseitig der das Sicherungsteil 20 bildenden Platte ausgebildet. Er verhindert, daß bei herausgenommenem Dichtelement 2 das Sicherungsteil 20 um den Nocken 22 kippen und mit seinem oberen Bereich nach unten in den Spalt Sp zwischen der Lagerplatte 8 und einer Stirnseite der Auftragwalze 7 rutschen kann. Durch die beidseitige Ausbildung des Vorsprunges 28 kann ein Sicherungsteil 20 an beiden Seiten des Feuchtwerks F benutzt werden. Die Halterung 3, die eine Führungsfläche Fl für das Dichtelement 2 aufweist, ist schwenkbar um einen zu den Rotationsachsen 9, 10 parallelen Stift 29. Der Stift 29 ist oberhalb der Dosierwalze 6 angeordnet, überragt die Führungsfläche Fl der Halterung 3 und bildet eine Schwenkachse 37 für die Halterung 3. Zugleich bildet der Stift 29 einen Begrenzungsanschlag für das Dichtelement 2 beim Schwenken desselben in die Entnahme-Bereitschaftsstellung (vgl. Fig. 5).

Um beispielsweise zu Reinigungszwecken die Halterung 3 vollständig entnehmen zu können, ist vorgesehen, daß an der Halterung 3 zur Zusammenwirkung mit dem sie lagernden Stift 29 ein Lagerhaken 30 ausgebildet ist. Sein sich nach unten öffnendes Maul bildet von einer Haken-Grundkontur ausgehend divergierende Flanken 31 aus. Die Flanken 31 wirken zentrierend.

Die in dem relativ schmalen Spalt Sp zwischen den Stirnflächen der Dosierwalze 6 und der Auftragwalze 7 einerseits und der Lagerplatte 8 des Feuchtwerks F andererseits untergebrachte Halterung 3 steht in axialer Richtung des Walzenpaares aus Dosierwalze 6 und Auftragwalze 7 unter der Wirkung einer Andrückfeder 32. Letztere ist in einem Druckstück 33 aufgenommen, dessen flach gewölbte Kopffläche die Halterung 3 auf ihrer der Führungsfläche Fl für das Dichtelement 2 abgewandten Seite ständig beaufschlagt (vgl. hierzu insbesondere Fig. 3).

Der entsprechend seitliche Versatz des Stiftes 29 der Halterung 3 zur Rinne 5 beläßt oberhalb der Rinne 5 einen genügenden Freiraum für die Zugänglichkeit zum Dichtelement 2.

Eine Abwinklung 35 an der Halterung 3 ist nicht nur vorteilhaft hinsichtlich einer Handhabung der Halterung 3 bei deren Entnahme aus dem Feuchtwerk, sondern verhindert auch, daß die Halterung 3 so weit um den Stift 29 nach unten schwenkt, etwa bei herausgenommenem Dichtelement 2, daß sie nur mit Mühe gegriffen werden kann. Im übrigen befindet sich die Abwinklung 35 betriebsmäßig jedoch unter einem Abstand über einer Oberseite der Lagerplatte 8. Die Position der Halterung 3 ist durch das Dichtelement 2 bestimmt, über dessen Abstützung an dem Haltevorsprung 19. Da sich das Dichtelement 2 aufgrund des Verschleißes etwa in Richtung des Pfeiles Pf während des Betriebes nach unten bewegt, stellt sich auch eine gewisse Bewegung der Halterung 3 ein.

Zum Auswechseln des Dichtelements 2 wird das Sicherungsteil 20 entgegen der Wirkung des Schenkels 21' der Federanordnung 21 an den Vorsprüngen 28 heruntergedrückt. In der Darstellung gemäß Fig. 4 ist das Sicherungsteil 20 entsprechend verschoben. Dies kann eine Bedienungsperson mit der Hand durchführen. Aufgrund eines sich damit ergebenden Spaltes Z (vergl. Fig. 4) kann das Dichtelement 2 durch Schwenken um die Dosierwalze 6 aus der Dichtstellung in die Entnahme-Bereitschaftsstellung geschwenkt werden. Fig. 5 zeigt das Dichtelement 2 nach einem solchen Schwenkvorgang bei immer noch niedergedrücktem Sicherungsteil 20 (wobei in den Fig. 4 und 5 die jeweils niederdrückende Hand nicht dargestellt ist). Aus der Stellung gemäß Fig. 5 kann das Dichtelement 2 ohne weiteres nach oben entnommen werden.

Es versteht sich, daß eine entsprechende Dichtungsanordnung an beiden Enden der Rinne 5 ausgebildet ist, wenn auch in der Zeichnung lediglich die Dichtungsanordnung an einem Ende dargestellt ist.

Das Dichtelement 2 weist vorteilhafterweise eine Verdickung 18 auf, welche oberhalb der Rinne 5 auf der der Rinne 5 zugewandten Seite des Dichtelementes 2 ausgebildet ist. Diese Verdickung 18 erstreckt sich im wesentlichen radial zur Dosierwalze 6. Beim Ausführungsbeispiel geht die Schräge 2' unmittelbar in die Verdickung 18 über. Die Verdickung 18 geht in den Fortsatz 15 über. Hierdurch ist der Fortsatz 15 und auch die Finger-Einlegekehle 16 selbst besser faßbar. Darüber hinaus bietet auch beispielsweise eine Kante der Verdickung 18 eine Ansatzmöglichkeit für ein Werkzeug, um damit das Dichtelement 2 in seine Entnahme-Bereitschaftsstellung zu schwenken. Nicht zuletzt erbringt die sich bis auf die gekrümmte Dichtfläche 17 erstreckende Verdickung 18 auch Vorteile hinsichtlich des Verschleißverhaltens des Dichtelementes 2 infolge einer damit verbundenen Verbreiterung der gekrümmten Dichtfläche 17.

### BEZUGSZEICHENLISTE

- 1: Dichtungsanordnung
- 2: Dichtelement
- 2': Schräge
- 2''': zweite Stirnfläche des Dichtelements 2
- 3: Halterung
- 4: Feuchtmittelvorrat
- 5: Rinne
- 6: Dosierwalze (zweite Walze)
- 7: Feuchtauftragwalze (erste Walze)
- 8: Lagerplatte
- 9: Walzenachse
- 10: Walzenachse
- 11: Kontaktzone
- 12: Pfeil
- 13: Pfeil
- 14: Metallring
- 15: Fortsatz
- 16: Finger-Einlegekehle
- 17: gekrümmte zweite Dichtfläche des Dichtelements 2
- 18: Verdickung
- 19: Haltevorsprung
- 20: Sicherungsteil
- 21: Federanordnung
- 21': Schenkel
- 22: Nocken
- 23: Führungsschlitz
- 24: Abschnitt
- 25: Aufnahmekrümmung
- 26: Öffnung
- 27: Bund
- 28: Vorsprung
- 29: Stift
- 30: Lagerhaken
- 31: Flanken
- 32: Andrückfeder
- 33: Druckstück
- 34: Kopffläche
- 35: Abwinklung
- 36: ebene erste Dichtfläche des Dichtelements 2
- 37: Schwenkachse
- 38: Nut
- F: Feuchtwerk
- Fl: Führungsfläche
- K: Bereich
- K': Keilfläche
- K'': Keilfläche
- Sp: Spalt
- x: Schwenkweg

## Patentansprüche

1. Dichtungsanordnung für je ein Ende eines Walzenpaares eines Feuchtwerks einer Offsetdruckmaschine, wobei
- das Walzenpaar aus einer betriebsmäßig rotierenden ersten Walze (7) in Form einer Feuchtmittelauftragwalze und einer hierzu parallelen betreibsmäßig rotierenden und in einer Kontaktzone (11) an die erste Walze (7) angestellten zweiten Walze (6) in Form einer Dosierwalze gebildet ist,
- die Drehrichtungen der beiden Walzen (6 und 7) in der Kontaktzone (11) abwärts gerichtete Vektoren der Umfangsgeschwindigkeiten der beiden Walzen (6 und 7) ergeben,
- ein Reservoir für einen Feuchtmittelvorrat (4) vorgesehen ist in Form einer aus einem oberhalb der Kontaktzone (11) gelegenen Zwickel zwischen den beiden Walzen gebildeten Rinne (5), deren jeweilige Enden mittels einer jeweiligen Dichtungsanordnung abgeschlossen sind,
- eine jeweilige Dichtungsanordnung ein Dichtelement (2) und eine dieses aufnehmende Halterung (3) aufweist,
- das jeweilige Dichtelement (2) eine ebene erste Dichtfläche (36) besitzt und mit dieser betriebsmäßig an einem von der Kontaktzone (11) ausgehenden Bereich einer jeweiligen Stirnfläche der ersten Walze (7) anliegt,
- mittels einer ersten Stirnfläche eines jeweiligen Dichtelements eine an die erste Dichtfläche (36) anschließende zu dieser senkrechte und sich an den Querschnitt der zweiten Walze (6) anschmiegende gekrümmte zweite Dichtfläche (17) gebildet ist, welche betriebsmäßig an einem jeweiligen die Kontaktzone (11) umgebenden Endabschnitt der Mantelfläche der zweiten Walze (6) anliegt,
- das jeweilige Dichtelement (2) mittels der jeweiligen Halterung unter der Wirkung einer Federeinrichtung (32, 33) betriebsmäßig gegen die jeweilige Stirnfläche der ersten Walze (7) gedrückt ist,
- das Walzenpaar sich zwischen einem Paar einander gegenüberstehender das Walzenpaar lagernder Lagerplatten (8) erstreckt,
- die jeweilige Halterung (3) mittels einer Schwenkverbindung (29, 30) mit einer zu einer Rotationsachse des Walzenpaares parallelen Schwenkachse (37) an einer Lagerplatte (8) angelenkt ist, und
- die gekrümmte zweite Dichtfläche (17) des jeweiligen Dichtelements (2) in einer Arbeitslage der jeweiligen Halterung (3) mittels eines eine Drehung des Dichtelements (2) in Drehrichtung der zweiten Walze (6) verhindernden Haltevorsprungs (19) der jeweiligen Halterung (3) in einer an einen jeweiligen End abschnitt der Mantelfläche der zweiten Walze (6) anliegenden Dichtstellung gehalten ist, wobei eine Stellkraft aus den Reibkräften zwischen dem Walzenpaar (6,7) und dem Dichtelement (2) resultiert, die vom Dichtelement (2) über den Haltevorsprung (19) auf die Halterung (3) übertragen wird,
**dadurch gekennzeichnet,** daß
- die Halterung (3) durch die auf sie ausgeübte Stellkraft selbsttätig in der Arbeitslage gehalten wird und
- das Dichtelement (2) bezüglich der Rotationsachse (9) der zweiten Walze (6) entgegen der Drehrichtung dieser Walze (6) um einen Schwenkweg (x) aus der Dichtstellung heraus in eine Entnahme-Bereitschaftsstellung verschwenkbar angeordnet ist.

2. Dichtungsanordnung nach Anspruch 1,
**dadurch gekennzeichnet,**
daß ein während eines Schwenkens des Dichtelements (2) in dessen Entnahme-Bereitschaftsstellung vorauseilendes Ende des Dichtelements (2) einen zumindest in der Entnahme-Bereitschaftsstellung frei zugänglichen Fortsatz (15) aufweist.

3. Dichtungsanordnung nach Anspruch 1,
**dadurch gekennzeichnet,**
daß die jeweilige Schwenkverbindung gebildet ist aus einem an der jeweiligen Lagerplatte (8) befestigten zylindrischen Stift (29) und einem an der Halterung (3) ausgebildeten an den Querschnitt des Stifts (29) angeschmiegten und am Stift (29) aufgehängten Lagerhaken (30)

4. Dichtungsanordnung nach Anspruch 1,
**dadurch gekennzeichnet,**
daß ein zur Bildung der Schwenkverbindung an der jeweiligen Lagerplatte (8) befestigter Stift (29) als Anschlag ausgebildet ist für ein während eines Schwenkens des Dichtelements (2) in dessen Entnahme-Bereitschaftsstellung vorauseilendes Ende des Dichtelements (2)

5. Dichtungsanordnung nach Anspruch 1,
**dadurch gekennzeichnet,**
daß ein betriebsmäßig oberhalb der Kontaktzone (11) gelegener Endbereich der gekrümmten zweiten Dichtfläche (17) des Dichtelements (2) gegenüber der restlichen gekrümmten Dichtfläche (17) in Längsrichtung des Walzenpaares (6, 7) verbreitert ist.

6. Dichtungsanordnung nach Anspruch 5,
**dadurch gekennzeichnet,**
daß sich an den betriebsmäßig oberhalb der Kontaktzone (11) gelegenen verbreiterten Endbereich der gekrümmten zweiten Dichtfläche (17) eine bezüglich dieser Dichtfläche (17) etwa radial erstreckende Verdickung (18) des Dichtelements (2) anschließt, welche einen zumindest in der Entnahme-Bereitschaftsstellung des Dichtelements (2) frei zugänglichen Fortsatz (15) bildet.

7. Dichtungsanordnung nach Anspruch 1,
**dadurch gekennzeichnet,**
daß am Dichtelement (2) ein ein Verschwenken desselben entgegen der Drehrichtung der zweiten Walze (6) sperrendes Sicherungsteil (20) anliegt, welches unter der Wirkung einer Federkraft in einer jeweiligen einer Dichtstellung des Dichtelements (2) entsprechenden Sperrstellung gehalten und unter Überwindung der Federkraft manuell in eine Entsperrstellung verschiebbar ist.

8. Dichtungsanordnung nach Anspruch 7,
**dadurch gekennzeichnet,**
daß am Sicherungsteil (20) ein Keil (K) ausgebildet ist, der mittels einer Federanordnung (21) in Anlage mit einer der gekrümmten zweiten Dichtfläche (17) gegenüberliegenden zweiten Stirnfläche (2''') des Dichtelements (2) einerseits und mit einem bezüglich des Feuchtwerks (F) ortsfesten Nocken (22) andererseits in der Sperrstellung gehalten ist.

9. Dichtungsanordnung nach Anspruch 7,
**dadurch gekennzeichnet,**
daß das Sicherungsteil (20) mittels eines in eine Nut (38) desselben eingreifenden Schenkels (21') einer an einer Lagerplatte (8) abgestützten Federanordnung (21) in einer Sperrstellung gehalten ist.

10. Dichtungsanordnung nach Anspruch 7,
**dadurch gekennzeichnet,**
daß das Sicherungsteil (20) entlang eines darin ausgebildeten Führungsschlitzes (23) aus einer Sperrstellung in eine Entsperrstellung und umgekehrt verschiebbar an einer Lagerplatte (8) angelenkt ist.

11. Dichtungsanordnung nach Anspruch 8,
**dadurch gekennzeichnet,**
daß eine zumindest in einer Sperrstellung des Sicherungsteils (20) am Nocken (22) anliegende Keilfläche (K'') des Keils (K) eine Längsseite eines im Sicherungsteil (20) ausgebildeten vom Nocken (22) durchgriffenen Führungsschlitzes (23) darstellt, mittels dessen das Sicherungsteil (20) aus einer Sperrstellung in eine Entsperrstellung und umgekehrt verschiebbar an einer Lagerplatte (8) angelenkt ist.

12. Dichtungsanordnung nach Anspruch 8,
**dadurch gekennzeichnet,** daß
- eine erste Keilfläche (K') und eine dieser gegenüberliegende zweite Keilfläche (K'') mittels jeweiliger Berandungsflächen eines plattenförmigen Sicherungsteils (20) gebildet sind,
- das plattenförmige Sicherungsteil (20) zwischen einer Lagerplatte (8) und einer dieser gegenüberstehenden Stirnfläche der ersten Walze (7) angeordnet ist und
- ein in einer Sperrstellung des Sicherungsteils (20) die Lagerplatte (8) überragendes Ende des Sicherungsteils (20) einen in einer Längsrichtung des Walzenpaares (6, 7) weisenden Vorsprung (28) aufweist, mittels dessen das Sicherungsteil (20) an der Lagerplatte (8) abstützbar ist.

## Claims

1. Sealing arrangement for each end of a pair of rollers of a dampening unit of an offset printing machine,
- the pair of rollers being formed from a first roller (7) rotating during operation and taking the form of a dampening-medium applicator roller and from a second roller (6) rotating parallel thereto during operation, thrown onto the first roller (7) in a contact zone (11) and taking the form of a metering roller,
- the directions of rotation of the two rollers (6 and 7) in the contact zone (11) producing downwardly directed vectors of the circumferential speeds of the two rollers (6 and 7),
- a reservoir for a dampening-medium supply (4) being provided, in the form of a gutter (5) which is formed between the two rollers from a gusset located above the contact zone (11) and the respective ends of which are closed off by means of a respective sealing arrangement,
- a respective sealing arrangement having a sealing element (2) and a mounting (3) receiving the latter,
- the respective sealing element (2) possessing a plane first sealing face (36) and, during operation, bearing with the latter against a region of a respective end face of the first roller (7), the said region extending from the contact zone (11),
- there being formed by means of a first end face of a respective sealing element a curved second sealing face (17) which adjoins the first sealing face (36), is perpendicular thereto and matches the cross-section of the second roller (6) and which, during operation, bears against a respective end portion of the cylindrical surface of the second roller (6), the said end portion surrounding the contact zone (11),
- the respective sealing element (2) being pressed, during operation, against the respective end face of the first roller (7) by means of the respective mounting under the effect of a spring device (32, 33),
- the pair of rollers extending between a pair of bearing plates (8) located opposite one another and supporting the pair of rollers,
- the respective mounting (3) being articulated on a bearing plate (8) by means of a pivoting connection (29, 30) having a pivot axis (37) parallel to an axis of rotation of the pair of rollers, and
- in a working position of the respective mounting (3), the curved second sealing face (17) of the respective sealing element (2) being held, by means of a holding projection (19) preventing a rotation of the sealing element (2) in the direction of rotation of the second roller (6) and belonging to the respective mounting (3), in a sealing position bearing against a respective end portion of the cylindrical surface of the second roller (6), an adjusting force resulting from the frictional forces between the pair of rollers (6, 7) and the sealing element (2) and being transmitted from the sealing element (2) via the holding projection (19) to the mounting (3),
characterized in that
- the mounting (3) is held in the working position automatically by the adjusting force exerted on it, and
- the sealing element (2) is arranged relative to the axis of rotation (9) of the second roller (6) so as to be pivotable opposite to the direction of rotation of this roller (6) over a pivoting travel (x) out of the sealing position into a position of readiness for removal.

2. Sealing arrangement according to Claim 1, characterized in that one end of the sealing element (2), the said end leading during a pivoting of the sealing element (2) into its position of readiness for removal, has an extension (15) which is freely accessible at least in the position of readiness for removal.

3. Sealing arrangement according to Claim 1, characterized in that the respective pivoting connection is formed from a cylindrical pin (29) fastened to the respective bearing plate (8) and from a bearing hook (30) which is formed on the mounting (3) and is matched to the cross-section of the pin (29) and which is suspended on the pin (29).

4. Sealing arrangement according to Claim 1, characterized in that a pin (29) fastened to the respective bearing plate (8) in order to form the pivoting connection is designed as a stop for one end of the sealing element (2), the said end leading during a pivoting of the sealing element (2) into its position of readiness for removal.

5. Sealing arrangement according to Claim 1, characterized in that one end region of the curved second sealing face (17) of the sealing element (2), the said end region being located above the contact zone (11) during operation, is widened relative to the remaining curved sealing face (17) in the longitudinal direction of the pair of rollers (6, 7).

6. Sealing arrangement according to Claim 5, characterized in that there adjoins the widened end region of the curved second sealing face (17) located above the contact zone (11) during operation a thickening (18) of the sealing element (2) which extends approximately radially relative to this sealing face (17) and which forms an extension (15) which is freely accessible at least in the position of readiness for removal of the sealing element (2).

7. Sealing arrangement according to Claim 1, characterized in that there bears against the sealing element (2) a retaining part (20) which blocks a pivoting of the said sealing element (2) opposite to the direction of rotation of the second roller (6) and which is held under the effect of a spring force in a respective blocking position corresponding to a sealing position of the sealing element (2) and, with the spring force being overcome, can be displaced manually into an unblocking position.

8. Sealing arrangement according to Claim 7, characterized in that there is formed on the retaining part (20) a wedge (K) which, by means of a spring arrangement (21), is held in the blocking position in bearing contact with a second end face (2''') located opposite the curved second sealing face (17) and belonging to the sealing element (2), on the one hand, and with a boss (22) fixed relative to the dampening unit (F), on the other hand.

9. Sealing arrangement according to Claim 7, characterized in that the retaining part (20) is held in a blocking position by means of one leg (21') of a spring arrangement (21) supported on a bearing plate (8), the said leg (21') engaging into a groove (38) of the said retaining part (20).

10. Sealing arrangement according to Claim 7, characterized in that the retaining part (20) is articulated on a bearing plate (8) so as to be displaceable along a guide slot (23) formed in the said retaining part (20) out of a blocking position into an unblocking position, and vice versa.

11. Sealing arrangement according to Claim 8, characterized in that a wedge face (K'') of the wedge (K) bearing against the boss (22) at least in a blocking position of the retaining part (20) constitutes one longitudinal side of a guide slot (23) which is formed in the retaining part (20) and through which the boss (22) passes and by means of which the retaining part (20) is articulated on a bearing plate (8) so as to be displaceable out of a blocking position into an unblocking position, and vice versa.

12. Sealing arrangement according to Claim 8, characterized in that
- a first wedge face (K') and a second wedge face (K'') located opposite the former are formed by means of respective edge faces of a plate-shaped retaining part (20),
- the plate-shaped retaining part (20) is arranged between a bearing plate (8) and an end face of the first roller (7) located opposite the latter, and
- one end of the retaining part (20), the said end projecting above the bearing plate (8) in a blocking position of the retaining part (20), has a projection (28) which points in a longitudinal direction of the pair of rollers (6, 7) and by means of which the retaining part (20) can be supported on the bearing plate (8).

## Revendications

1. Dispositif d'étanchéité pour chaque extrémité d'une paire de rouleaux d'un mécanisme de mouillage d'une imprimante offset, dans lequel
- la paire de rouleaux est formée par un premier rouleau (7), tournant en service, sous la forme d'un rouleau applicateur d'agent de mouillage, et d'un second rouleau (6), sous la forme d'un rouleau doseur, parallèle au premier et tournant en service et ajusté dans une zone de contact (11) sur le premier rouleau (7),
- les sens de rotation des deux rouleaux (6 et 7) donnant, dans la zone de contact (11), des vecteurs dirigés vers le bas des vitesses périphériques des deux rouleaux (6 et 7),
- il est prévu un réservoir pour une réserve d'agent de mouillage (4) sous la forme d'une goulotte (5), formée dans un coin situé au-dessus de la zone de contact (11), entre les deux rouleaux, dont les extrémités respectives sont fermées au moyen d'un dispositif d'étanchéité respectif,
- un dispositif d'étanchéité respectif présente un élément d'étanchéité (2) et une fixation (3) logeant celui-ci,
- l'élément d'étanchéité (2) respectif possède une première surface d'étanchéité (36) plane et s'applique avec celle-ci, en service, contre une région, partant de la zone de contact (11), d'une surface frontale respective du premier rouleau (7),
- au moyen d'une première surface frontale d'un élément d'étanchéité respectif, il est formé une seconde surface d'étanchéité (17) courbée faisant suite à la première surface d'étanchéité (36), perpendiculaire à celle-ci et épousant la section transversale du second rouleau (6), laquelle seconde surface d'étanchéité s'applique en service contre une partie d'extrémité respective, entourant la zone de contact (11), de la surface d'enveloppe du second rouleau (6),
- l'élément d'étanchéité (2) respectif est pressé, en service, au moyen de la fixation respective, sous l'effet d'un dispositif à ressort (32, 33), contre la surface frontale respective du premier rouleau (7),
- la paire de rouleaux s'étend entre une paire de plaques d'appui (8) se faisant face l'une l'autre, supportant la paire de rouleaux,
- la fixation (3) respective s'articule contre une plaque d'appui (8) au moyen d'un assemblage pivotant (29, 30) avec un axe de pivotement (37), parallèle à un axe de rotation de la paire de rouleaux, et
- la seconde surface d'étanchéité (17) courbée de l'élément d'étanchéité (2) respectlf est maintenue, dans une position de travail de la fixation (3) respective, au moyen d'une saillie (19) de retenue empêchant une rotation de l'élément d'étanchéité (2) dans le sens de rotation du second rouleau (6), de la fixation respective, dans une position d'étanchéité s'appliquant contre une partie d'extrémité respective de la surface d'enveloppe du second rouleau (6), une force de réglage résultant des forces de friction entre la paire de rouleaux (6, 7) et l'élément d'étanchéité (2) laquelle force de réglage est transmise à la fixation (3) par l'élément d'étanchéité (2), par l'intermédiaire de la saillie de retenue (19),
caractérisé en ce que la fixation (3) est automatiquement maintenue dans la position de travail, par ladite force de réglage exercée sur cette fixation (3), et que l'élément d'étanchéité (2) peut pivoter, par rapport à l'axe de rotation (9) du second rouleau (6), dans le sens contraire au sens de rotation de ce rouleau (6), d'une distance de pivotement (x), à partir de la position d'étanchéité, dans une position de préparation de dépose.

2. Dispositif d'étanchéité selon la revendication 1, caractérisé en ce qu'une extrémité de l'élément d'étanchéité (2), arrivant la première pendant un pivotement de l'élément d'étanchéité (2) dans sa position de préparation de dépose, présente un prolongement (15) librement accessible, au moins dans la position de préparation de dépose.

3. Dispositif d'étanchéité selon la revendication 1, caractérisé en ce que l'assemblage pivotant respectif est formé d'une tige (29) cylindrique, fixée sur la plaque d'appui (8) respective et d'un crochet d'appui (30), formé sur la fixation (3), épousant la section transversale de la tige (29) et accroché à la tige (29).

4. Dispositif d'étanchéité selon la revendication 1, caractérisé en ce qu'une tige (29), formée sur la plaque d'appui (8) respective, pour former l'assemblage pivotant, est conçue à la manière d'une butée pour une extrémité de l'élément d'étanchéité (2), arrivant la première pendant un pivotement de l'élément d'étanchéité (2) dans sa position de préparation de dépose.

5. Dispositif d'étanchéité selon la revendication 1, caractérisé en ce qu'une zone d'extrémité, située en service au-dessus de la zone de contact (11), de la seconde surface d'étanchéité (17) courbée de l'élément d'étanchéité (2), est élargie dans la direction longitudinale de la paire de rouleaux (6, 7), par rapport au reste de la surface d'étanchéité (17) courbée.

6. Dispositif d'étanchéité selon la revendication 5, caractérisé en ce que la zone d'extrémité élargie de la seconde surface d'étanchéité (17) courbée, située en service au-dessus de la zone de contact (11), est suivie d'une surépaisseur (18) de l'élément d'étanchéité (2), s'étendant à peu près radialement par rapport à cette surface d'étanchéité (17), laquelle surépaisseur forme un prolongement (15) librement accessible au moins dans la position de préparation de dépose de l'élément d'étanchéité (2).

7. Dispositif d'étanchéité selon la revendication 1, caractérisé en ce que contre l'élément d'étanchéité (2) s'applique un élément de blocage (20), bloquant un pivotement de celui-ci dans le sens contraire au sens de rotation du second rouleau (6), lequel élément de blocage peut être maintenu, sous l'action de la force d'un ressort, dans une position de blocage respectif correspondant à une position d'étanchéité de l'élément de blocage (2) et peut être déplacé manuellement dans une position de déverrouillage, en surmontant la force du ressort.

8. Dispositif d'étanchéité selon la revendication 7, caractérisé en ce qu'il est formé sur l'élément de blocage (20) un coin (K), qui est maintenu au moyen d'un dispositif à ressort (21), d'une part en application avec une seconde surface frontale (2''') de l'élément d'étanchéité (2), faisant face à la seconde surface d'étanchéité (17) courbée et est maintenu d'autre part dans la position de blocage, avec une came (22) fixe par rapport au mécanisme de mouillage.

9. Dispositif d'étanchéité selon la revendication 7, caractérisé en ce que l'élément de blocage (20) est maintenu dans une position de blocage, au moyen d'une branche (21') s'engageant dans une rainure (38) de celui-ci, d'un dispositif à ressort (21), prenant appui contre une plaque d'appui (8).

10. Dispositif d'étanchéité selon la revendication 7, caractérisé en ce que l'élément de blocage (20) s'articule sur une plaque d'appui (8), de manière à coulisser le long d'une fente de guidage (23), formée à l'intérieur, d'une position de blocage dans une position de déverrouillage et inversement.

11. Dispositif d'étanchéité selon la revendication 8, caractérisé en ce qu'une surface conique (K'') du coin (K), s'appliquant au moins dans une position de blocage de l'élément de blocage (20) contre la came (22), constitue un grand côté d'une fente de guidage (23) formée dans l'élément de blocage (20), traversée par la came (22), fente au moyen de laquelle l'élément de blocage (20) s'articule sur une plaque d'appui (8), de manière à coulisser d'une position de blocage dans une position de déverrouillage et inversement.

12. Dispositif d'étanchéité selon la revendication 8, caractérisé en ce que
- une première surface conique (K') et une seconde surface conique (K''), opposée à celle-ci, sont formées au moyen de surfaces de bordure respectives d'un élément de blocage (20) en forme de plaque,
- l'élément de blocage (20) en forme de plaque est placé entre une plaque d'appui (8) et une surface frontale faisant face à celle-ci du premier rouleau (7) et
- une extrémité de l'élément de blocage (20), dépassant de la plaque d'appui (8), dans une position de blocage de l'élément de blocage (20), présente une saillie (28), orientée suivant une direction longitudinale de la paire de rouleaux (6, 7), au moyen de laquelle l'élément de blocage (20) prend appui contre la plaque d'appui (8).
